# EUROPÄISCHE PATENTSCHRIFT

(11) **EP 0 219 721 B1**
(45) Veröffentlichungstag und Bekanntmachung des Hinweises auf die Patenterteilung: **19.04.1989**
(21) Anmeldenummer: 86113379.1
(22) Anmeldetag: 29.09.1986
(51) Int. Cl.: F01D 11/08

(54) **Einrichtung zur äusseren Ummantelung der Laufschaufeln von Axialgasturbinen**
Tip-sealing device for axial turbines
Virole entourant les extrémités des aubes de turbines axiales

(30) Priorität: 02.10.1985 DE 3535106
(43) Veröffentlichungstag der Anmeldung: 29.04.1987
(73) Patentinhaber: MTU MOTOREN- UND TURBINEN-UNION MÜNCHEN GMBH, D-80976 München (DE)
(72) Erfinder: Hanser, Hagen, D-8000 München 50 (DE)

(56) Entgegenhaltungen:
- EP-A- 0 132 182
- DE-A- 3 023 609
- FR-A- 2 252 516
- GB-A- 859 525
- US-A- 4 135 851

## Beschreibung

Die Erfindung bezieht sich auf eine Einrichtung zur äußeren Ummantelung der Laufschaufeln von Axialgasturbinen, mit einem den Laufschaufelspitzen radial außen gegenüberliegenden aus Keramikmaterial bestehenden geschlossenen Ring, der durch schräg zur Radialrichtung stehende Borsten einer ihn umgebenden Umfangsbürste in einem metallenen Turbinengehäuseteil gehalten ist, wobei die Borsten am Turbinengehäuseteil befestigt sind.

Eine Einrichtung dieser Art ist aus der GB-A 2 051 962 bekannt. Dort sind die Borsten der Umfangsbürste nur gehäuseseitig befestigt. Dadurch ist der Ring nicht eindeutig positioniert. Einrichtungen der vorbezeichneten Art haben gegenüber herkömmlichen metallischen Turbinenmantelringen den Vorteil, aufgrund der Hochtemperaturbeständigkeit des Keramikmaterials auf baulich aufwendige Kühleinrichtungen verzichten zu können. Bei einer anderen vorbekannten Einrichtung (DE-OS 2 737 622) wird das Problem der unterschiedlichen Wärmedehnung zwischen keramischen Wandpartien und Außengehäusen dadurch zu lösen versucht, daß die keramischen Wandpartien in einzelne Segmentblöcke unterteilt werden, die in Schwalbenschwanzzwischenfassungen frei dehnbar in entsprechenden Gehäusekammern des Metallgehäuses der Turbine gelagert sind.

Aufgabe der vorliegenden Erfindung ist es, eine Einrichtung der gattungsgemäßen Art zu schaffen, die einerseits die vorteilhaften Eigenschaften von Keramikmaterial, nämlich Hitzebeständigkeit, Korrosions- und Erosionsfestigkeit aufweist, dabei eine sichere Zentrierung und Halterung des Keramikringes gewährleistet und gleichzeitig baulich einfach und wartungsfreundlich gestaltet ist.

Diese Aufgabe wird dadurch gelöst, daß die Borsten der Umfangsbürste am Keramikring durch Lötung befestigt sind.

Der Hauptvorteil der erfindungsgemäßen Einrichtung besteht darin, daß aufgrund der Anwendung einer Umfangsbürste mit beidseitig befestigten Borsten als Halteelement der Keramikring eindeutig positioniert ist, wobei die gesamte Ummantelungseinrichtung baulich einfach aufgebaut ist. Das Profil des Keramikringes kann eine einfache regelmäßige Kontur aufweisen, z. B. ein Rechteck. Die unterschiedliche Wärmedehnung zwischen dem Keramikring einerseits und dem Metallgehäuse der Axialgasturbine andererseits wird durch die Umfangsbürste ausgeglichen, wobei stark unterschiedliche Wärmedehnung zwischen Keramikring und Metallgehäuse keine unkontrollierte Verbiegung der Borsten stattfindet, sondern eine geringe Relativdrehung des Keramikringes gegenüber dem Metallgehäuse bei gleichzeitig geringster Biegung der Borsten bewirkt wird.

Bei einer bevorzugten Ausführungsform der erfindungsgemäßen Einrichtung weist die Umfangsbürste Metallborsten auf. Die Anwendung von Metallborsten ist wegen der auch bei hoher Temperatur vorhandenen Duktilität von Vorteil. Darüber hinaus ermöglichen sie - was in weiterer Ausbildung der Erfindung vorgeschlagen wird - eine ver gleichsweise problemlose Verbindungstechnik durch Lötung sowohl am Keramikring als auch am Metallgehäuse.

Eine vorteilhafte Weiterbildung der Erfindung ist dadurch gekennzeichnet, daß ein Schirmring, der zum Keramikring nur schmale Ringspalte freiläßt, die Bürste so übergreift, daß beidseitig der Bürste abgegrenzte Ringräume entstehen, durch welche Kühlluft geführt wird. Diese Ausgestaltung dient insbesondere dazu, die metallischen Borsten der Umfangsbürste vor zu hohen Temperaturen zu schützen, dafür aber nur geringe Mengen von Kühlluft zu verbrauchen. Dadurch, daß um die Umfangsbürste her geschlossene Ringräume geschaffen werden, und die Kühlluft für die Umfangsbürste durch diese Ringräume hindurchgeführt wird, kann der Kühlluftdurchsatz sehr niedrig gehalten werden. Die Kühlluftmenge liegt dabei in einer Größenordnung von 0,1% der insgesamt zur Kühlung der Axialgasturbine bzw. des Gasturbinentriebwerks verbrauchten Kühlluftmenge.

Anhand der beigefügten Zeichnung wird ein Ausführungsbeispiel der Erfindung erläutert.

In der Zeichnung zeigt
Fig. 1 einen Längsschnitt durch eine Axialgasturbine im Außenbereich eines Rotorkranzes schematisch,
Fig. 2 einen Querschnitt durch die Anordnung nach Fig. 1 entsprechend der Schnittlinie 11-11.

Der in Fig. 1 dargestellte axial durchströmte Rotor einer Gasturbine weist eine Rotorscheibe 7 auf, in der ein Kranz von Axiallaufschaufeln 6 verankert ist. Den Laufschaufelspitzen 6 a gegenüberliegend ist ein aus Keramikmaterial bestehender geschlossener Ring 1 angeordnet. Der Spalt zwischen den Laufschaufelspitzen 6 a und der inneren Umfangsfläche des Ringes 1 ist minimal gehalten. Als Material für den Ring 1 kommt vorzugsweise Siliciumnitrid oder Siliciumkarbid in Betracht. Die Zentrierung und Halterung des Ringes 1 in einem Metallgehäuse 9 der Gasturbine erfolgt in der Weise, daß eine ringförmige Umfangsbürste 3 einerseits im Metallgehäuse 9, andererseits an der Außenumfangsfläche des Ringes 1 fixiert ist. Die Borsten der Umfangsbürste bestehen aus Metall und sind durch Lötung 4 a an einer inneren Umfangsfläche des Metallgehäuses 9 und durch Lötung 4 b an einer äußeren Umfangsfläche des keramischen Ringes 1 fixiert. Das Metallgehäuse 9 ist im Bereich der Bürste 3 als Schirmring 2 ausgebildet, der die Bürste 3 so übergreift, daß beidseitig abgegrenzte Ringräume entstehen, die an ihrer radial inneren Seite durch den keramischen Ring 1 begrenzt werden. Zwischen dem Schirmring 2 und dem keramischen Ring 1 sind nur schmale Ringspalte 8 freigelassen. In dem Schirmring 2 sind über den Umfang verteilt, auf beiden Seiten der Bürste 3 Bohrungen vorgesehen, welche auf einer Seite der Kühlluftzuführung, auf der anderen Seite der Bürste 3 der Kühlluftabfuhr dienen. Die Luftführung ist durch Pfeile K gekennzeichnet. Anstelle der einstückigen Ausbildung des Schirmringes 2 mit dem Gehäuse 9 kann der Schirmring auch in Form von zwei getrennten Flanschen vorgesehen sein, die mit geeigneten Mitteln am Gehäuse 9 befestigt sind.

Im Querschnitt nach Fig. 2 sind gleiche Bauteile mit den gleichen Bezugszeichen wie in Fig. 1 versehen. Aus Fig. 2 ergibt sich die Schrägstellung der Borsten der Bürste 3 um den Winkel y gegen die Radialrichtung r. Die Bohrungen 5 dienen zur Befestigung des als Flansch ausgeführten Gehäuseteils 9 an anderen Modulen der Axialgasturbine.

## Patentansprüche

1. Einrichtung zur äußeren Ummantelung der Laufschaufeln von Axialgasturbinen, mit einem den Laufschaufelspitzen radial außen gegenüberliegenden aus Keramikmaterial bestehenden geschlossenen Ring, der durch schräg zur Radialrichtung stehende Borsten einer ihn umgebenden Umfangsbürste in einem metallenen Turbinengehäuseteil gehalten ist, wobei die Borsten am Turbinengehäuseteil befestigt sind, dadurch gekennzeichnet, daß die Borsten der Umfangsbürste (3) am Keramikring (1) durch Lötung befestigt sind.

2. Einrichtung nach Anspruch 1, dadurch gekennzeichnet, daß die Umfangsbürste (3), wie an sich bekannt, Metallborsten aufweist.

3. Einrichtung nach Anspruch 1 oder 2, mit einem Schirmring, der die Umfangsbürste so übergreift, daß beidseitig der Umfangsbürste im wesentlichen abgegrenzte Ringräume entstehen, dadurch gekennzeichnet, daß der Schirmring (2) zum Keramikring (1) schmale Ringspalte (8) freiläßt und eine geringe Kühlluftmenge (K) zur Kühlung der Umfangsbürste (3) in einem der Ringräume eingeführt und aus dem anderen Ringraum abgeführt wird.

## Claims

1. Apparatus for externally shrouding the rotor blades of axial gas turbines and comprising a closed ring consisting of ceramic material and disposed on the outside and radially opposite the rotor blade tips, the ring being held in a metal turbine housing part by bristles of an encircling peripheral brush and which are fixed on the turbine housing part obliquely to the radial direction, characterized in that the bristles of the peripheral brush (3) are fixed on the ceramic ring (1) by soldering.

2. Apparatus according to Claim 1, characterized in that in per se known manner the peripheral brush (3) has metal bristles.

3. Apparatus according to Claim 1 or 2, with a shrouding ring which so engages over the peripheral brush that substantially delineated annular spaces are formed on both sides of the peripheral brush, characterized in that the shrouding ring (2) leaves no annular gaps (8) between it and the ceramic ring (1) and in that a small quantity (K) of cooling air is introduced into one of the annular spaces to cool the peripheral brush (3) and is discharged from the other annular space.

## Revendications

1. Dispositif entourant les extrémités extérieures des aubes mobiles de turbines à gaz axiales, avec une virole fermée constituée en matériau céramique et située radialement à l'extérieur en face des extrémités des aubes mobiles, cette virole étant maintenue dans une partie métallique du carter de la turbine par des soies positionnées en biais par rapport à la direction radiale et constituant une brosse annulaire entourant cette virole, grâce à quoi les soies sont fixées à la partie du carter de la turbine, caractérisé en ce que les soies de la brosse annulaire (3) sont fixées par soudage à la virole (1) en céramique.

2. Dispositif selon la revendication 1, caractérisé en ce que la brosse annulaire (3), en tant que telle, présente des soies métalliques.

3. Dispositif selon la revendication 1 ou 2, avec un anneau de protection qui enveloppe la brosse annulaire de telle façon que des deux côtés de la brosse annulaire soient crées des espaces annulaires essentiellement délimités, caractérisé en ce que l'anneau (2) de protection laisse un espace annulaire étroit (8) par rapport à la virole (1) en céramique, et en ce qu'une faible quantité d'air de refroidissement (K) pour le refroidissement de la brosse annulaire (3) est introduit dans l'un des espaces annulaires, et évacuée par l'autre espace annulaire.
